# EUROPÄISCHE PATENTSCHRIFT

(11) **EP 1 741 018 B1**
(45) Veröffentlichungstag und Bekanntmachung des Hinweises auf die Patenterteilung: **07.05.2008**
(21) Anmeldenummer: 05740749.6
(22) Anmeldetag: 22.04.2005
(51) Int. Cl.: G05G 9/047

(54) **DREH- UND/ODER DRUCKSTELLER MIT JOYSTICK**
ROTARY AND/OR PRESSURE ACTUATOR COMPRISING A JOYSTICK
ACTIONNEUR PAR ROTATION ET/OU PAR PRESSION MUNI D'UN MANCHE A BALAI

(30) Priorität: 22.04.2004 DE 102004020199; 28.04.2004 DE 102004020949
(43) Veröffentlichungstag der Anmeldung: 10.01.2007
(73) Patentinhaber: Preh GmbH, 97616 Bad Neustadt a.d. Saale (DE)
(72) Erfinder: ECKERT, Gerold, 97616 Bad Neustadt a.d. Saale (DE); KIRCHNER, Thilo, 97705 Burkardroth (DE)
(74) Vertreter: Thul, Hermann
(86) Internationale Anmeldenummer: PCT/EP2005/004358
(87) Internationale Veröffentlichungsnummer: WO 2005/103856

(56) Entgegenhaltungen:
- DE-A1- 10 160 389
- US-A1- 2001 011 630
- US-B1- 6 380 498

## Beschreibung

Dreh- und/oder Drucksteller mit einem in beliebige Richtungen bewegbaren, in der Mitte des Dreh- und/oder Druckstellers angeordneten Stellelementes, insbesondere eines Joysticks, der im Dreh- und/oder Drucksteller schwenkbar aufgenommen und mittels eines zwischen dem Dreh- und/oder Druckstellers und dem Stellelement angeordneten Federelements positionierbar ist.

Aus der unveröffentlichten deutschen Patentanmeldung DE 103 42 335 ist ein mit einem Joystick versehener Dreh- und/oder Drucksteller bekannt. Bei diesem Dreh- und/oder Drucksteller mit Joystickfunktion handelt es sich um einen Dreh- und/oder Drucksteller, in den mittig ein Joystick integriert ist. Der Joystick ist schwenkbar im Dreh-Druckschalter aufgenommen und relativ zum Dreh- und/oder Drucksteller bewegbar. Mittels einer Druckfeder, die zwischen dem Dreh- und/oder Drucksteller und einer an den Joystick angeformten Kulisse angeordnet ist, ist der Joystick relativ zum Dreh- und/oder Drucksteller positionierbar. Hierbei wirkt die Druckfeder nicht unmittelbar auf die Kulisse sondern übt ihre Kraft auf einen Rastring aus, der in einer Nut der Kulisse des Joysticks geführt ist. Bei einer Auslenkung des Joysticks aus der Mittelposition wird der Rastring aus seiner Nut heraus bewegt und mittels der Federkraft, springt der Rastring nach dem Betätigen des Joysticks wieder in die Nut zurück. Das Dokument DE 10160389 offenbart auch ein Dreh und/oder Drucksteller mit Joystickfunktion.

Aufgabe der Erfindung ist es, eine Fixierung und Positionierung für einen Joystick zu realisieren, die den Joystick zum einen sicher positioniert und darüber hinaus ein definiertes Rasten ermöglicht. Weiterhin soll mittels der federnden Aufnahme die Haptik am Joystick leicht einstellbar sein.

Diese Aufgabe wird erfindungsgemäß dadurch gelöst, dass das Federelement fest mit dem Dreh- und/oder Drucksteller verbunden ist und dass das Federelement aus mindestens acht zungenartigen Federn gebildet ist, die in einer in das Stellelement eingeformte Nut ein- und ausrastbar sind. Durch die erfindungsgemäße Ausgestaltung der Federelemente ist nun die Möglichkeit geschaffen, eine sehr genaue und sichere Fixierung des Joysticks zu ermöglichen und darüber hinaus über die Position und Anzahl der zungenartigen Federn die Haptik am Joystick definiert einzustellen.

Die Erfindung wird nachfolgend anhand einer Zeichnung in einem Ausführungsbeispiel beschrieben.
- Figur 1: zeigt einen Schnitt durch ein Bedienelement, dass zum Beispiel in einem Kraftfahrzeug einsetzbar ist.

In der Figur 1 ist ein Bedienelement 1 in einem Schnittbild dargestellt. Das Bedienelement 1 besteht dabei aus einem Dreh- und/oder Drucksteller 2, dass in diesem Ausführungsbeispiel kreisringförmig ausgebildet ist. In der Mitte des Drehstellers ist eine Öffnung 3 vorgesehen, durch die ein Stellelement 4 in Form eines Joysticks in den Dreh- und/oder Drucksteller 2 hineinreicht. An das Stellelement 4 ist eine Umlenkachse 5 angebaut, die in einer Führungsachse 6 schwenkbar gelagert ist. An die Umlenkachse 5 ist eine Kulisse 8 einstückig angeformt oder angebaut, die sich unterhalb des Dreh- und/oder Druckstellers 2 erstreckt. Oberhalb der Kulisse 8 sind an die Kulisse 8 Schrägen 9 angeformt oder wiederum angebaut, die sich wie die Kulisse 8 umfänglich im Bedienelement 1 erstrecken. In die Schrägen 9 sind Nuten eingeformt, in die wiederum löffelartig endende Zungen 11 eines zylindrischen Federelementes 12 hineinragen. Das zylindrische Federelement 12 ist in diesem Ausführungsbeispiel umfänglich fest mit dem Dreh- und/oder Drucksteller 2 verbunden und im oberen Bereich 13 abgewinkelt ausgeführt, so dass das Federelement 12 formschlüssig am Dreh- und/oder Drucksteller 2 anliegt.

Das zylindrische Federelement 12 ist im oberen Bereich 13 umfänglich geschlossen ausgeführt und besitzt in Richtung der Schrägen 9 zungenartige Verlängerungen 11, die im unteren Bereich 14 löffelartig ausgebildet sind. Zur sicheren Führung des Stellelementes 4 sind bevorzugt acht zungenartige Federelemente 11 am Umfang in regelmäßigen Abständen anzuordnen, damit ein Rasten in beliebige Richtungen ermöglicht ist. Es ist erfindungsgemäß aber ebenso vorstellbar und ein bevorzugtes Ausführungsbeispiel bis zu sechzehn Zungen 11 am zylindrischen Federelement 12 anzuordnen. Darüber hinaus ist es vorteilhaft dies zu vierundzwanzig Zungen 11 am Umfang anzuordnen. Durch die Abkantungen des Federelementes 12 im oberen Bereich 13 und den sich vertikal in der Figur 1 nach unten erstreckenden Zungen 11 wird durch das Federelement 12 ein topfförmiges Gebilde mit offenem Boden erzeugt, so dass das zylindrische Federelement 12 auch als Rastfedertopf beschreibbar ist.

Wird nun der Joystick 4 in Richtung des Pfeils P in beliebige Richtungen ausgelenkt, so schwenkt die Umlenkachse 5 im Lagerpunkt 7 und gleichzeitig schwenkt die Kulisse 8 um den gleichen Betrag. Festzuhalten ist hierbei, dass der Joystick 4 zwar in beliebige Richtungen bewegbar ist, eine Auswertung aber lediglich in bis zu acht Richtungen erfolgt. Durch die Kulisse 8 werden gleichzeitig die Schrägen 9 bewegt, so dass der untere Bereich 14 des zylinderförmigen Federelementes 12 aus der Nut 10 der Schräge 9 ausrastet und so für den Bediener des Stellelementes 4 haptisch erkennbar wird. Durch die Vielzahl der zungenartigen Federn 11 werden einzelne löffelartige untere Bereiche 14 aus der Nut 10 ausrasten und einige nur bereichsweise aus der Nut 10 herausrasten. Somit ist gleichzeitig eine Rückstellkraft für das Stellelement 4 gegeben, so dass das Stellelement 4 sich selbsttätig wieder in die Mittelposition zurückstellt.

Es wird vorsorglich daraufhin gewiesen, dass in der Figur 1 lediglich ein Ausführungsbeispiel eines erfindungsgemäßen Federelementes 12 dargestellt ist, dass keine beschränkende Wirkung besitzt, es ist somit ebenfalls vorstellbar, den oberen Bereich 13 des zylindrischen Federelementes 12 gerade oder nach außen abgekantet auszuführen. Wesentlich für die Erfindung ist, dass die unteren Bereiche 14 der zungenartigen Federelemente 11 in eine Schrägefläche der Kulisse ein- und ausrastbar gestaltet sind, so dass ein sicheres Führen des Stellelementes 4 und eine definierte Haptik am Stellelement 4 einstellbar ist.

## Patentansprüche

1. Dreh- und/oder Drucksteller mit einem Federelement (11, 12, 13) und einem in beliebige Richtungen (P) bewegbaren, in der Mitte des Dreh- und/oder Druckstellers (2) angeordneten Stellelement (4), insbesondere einem Joystick (4), der im Dreh- und/oder Drucksteller (2) schwenkbar aufgenommen und mittels des zwischen dem Dreh- und/oder Drucksteller (2) und dem Stellelement (4) angeordneten Federelements (11, 12, 13, 14) positionierbar ist, **dadurch gekennzeichnet, dass** das Federelement (11, 12, 13, 14) fest mit dem Dreh- und/oder Drucksteller (2) verbunden ist und dass das Federelement (11, 12, 13, 14) aus mindestens acht zungenartigen Federn (11) gebildet ist, die in eine in das Stellelement (4) eingeformte Nut (11) ein- und ausrastbar sind.

2. Dreh- und/oder Drucksteller nach Anspruch 1, **dadurch gekennzeichnet, dass** die Federn (11, 12, 13, 14) regelmäßig am Umfang des Dreh- und/oder Druckstellers (2) angeordnet sind.

3. Dreh- und/oder Drucksteller nach einem oder mehreren der Ansprüche 1 und 2, **dadurch gekennzeichnet, dass** die Federn (11, 12, 13, 14) umfänglich verbunden sind, so dass eine zylinderförmige Feder (11, 12, 13, 14) gebildet ist.

4. Dreh- und/oder Drucksteller nach einem oder mehreren der Ansprüche 1 bis 3, **dadurch gekennzeichnet, dass** die zylinderförmige Feder (11, 12, 13, 14) im Bereich einer Anlagefläche am Dreh- und/oder Drucksteller (2) abgewinkelt ausgeführt ist, so dass die Form eines Rastfedertopfes gebildet ist.

5. Dreh- und/oder Drucksteller nach einem oder mehreren der Ansprüche 1 bis 4, **dadurch gekennzeichnet, dass** an das Stellelement (4) eine sich unterhalb des Dreh- und/oder Druckstellers (2) erstreckende Kulisse (8) angeformt ist, die eine Schräge (9) aufweist und das die Nut (10) in die Schräge (9) der Kulisse (8) eingeformt ist.

## Claims

1. Rotary and/or pressure actuator with a spring element (11, 12, 13) and an actuating element (4), in particular a joystick (4), which can be moved in any desired directions (P), is arranged in the centre of the rotary and/or pressure actuator (2), is held pivotably in the rotary and/or pressure actuator (2) and can be positioned by means of the spring element (11, 12, 13, 14) arranged between the rotary and/or pressure actuator (2) and the actuating element (4), **characterized in that** the spring element (11, 12, 13, 14) is connected fixedly to the rotary and/or pressure actuator (2), and **in that** the spring element (11, 12, 13, 14) is formed from at least eight tongue-like springs (11) which can be latched into and unlatched from a groove (11) moulded into the actuating element (4).

2. Rotary and/or pressure actuator according to Claim 1, **characterized in that** the springs (11, 12, 13, 14) are arranged regularly around the circumference of the rotary and/or pressure actuator (2).

3. Rotary and/or pressure actuator according to one or more of Claims 1 and 2, **characterized in that** the springs (11, 12, 13, 14) are connected peripherally such that a cylindrical spring (11, 12, 13, 14) is formed.

4. Rotary and/or pressure actuator according to one or more of Claims 1 to 3, **characterized in that** the cylindrical spring (11, 12, 13, 14) is of angled design in the region of a bearing surface on the rotary and/or pressure actuator (2) such that the shape of a latching spring cup is formed.

5. Rotary and/or pressure actuator according to one or more of Claims 1 to 4, **characterized in that** a slotted guide (8) is integrally formed on the actuating element (4), the slotted guide extending below the rotary and/or pressure actuator (2) and having a slope (9), and **in that** the groove (10) is moulded into the slope (9) of the slotted guide (8).

## Revendications

1. Actionneur par rotation et/ou par pression comprenant un élément de ressort (11, 12, 13) et un élément de commande (4) déplaçable dans des directions quelconques (P), disposé au centre de l'actionneur par rotation et/ou par pression (2), notamment un levier de commande (4), qui est reçu à pivotement dans l'actionneur par rotation et/ou par pression (2) et qui peut être positionné au moyen de l'élément de ressort (11, 12, 13, 14) disposé entre l'actionneur par rotation et/ou par pression (2) et l'élément de commande (4), **caractérisé en ce que** l'élément de ressort (11, 12, 13, 14) est connecté fixement à l'actionneur par rotation et/ou par pression (2) et **en ce que** l'élément de ressort (11, 12, 13, 14) est formé par au moins huit ressorts (11) de type lame, qui peuvent s'encliqueter dans une rainure (11) formée dans l'élément de commande (4) et s'en désengager.

2. Actionneur par rotation et/ou par pression selon la revendication 1, **caractérisé en ce que** les ressorts (11, 12, 13, 14) sont disposés régulièrement sur la périphérie de l'actionneur par rotation et/ou par pression (2)

3. Actionneur par rotation et/ou par pression selon l'une quelconque ou plusieurs des revendications 1 et 2, **caractérisé en ce que** les ressorts (11, 12, 13, 14) sont connectés sur la périphérie de telle sorte qu'un ressort de forme cylindrique (11, 12, 13, 14) soit formé.

4. Actionneur par rotation et/ou par pression selon l'une quelconque ou plusieurs des revendications 1 à 3, **caractérisé en ce que** le ressort de forme cylindrique (11, 12, 13, 14) est réalisé sous forme coudée dans la région d'une surface d'appui contre l'actionn'eur par rotation et/ou par pression (2), de sorte que l'on obtienne la forme d'une coupelle de ressort d'encliquetage.

5. Actionneur par rotation et/ou par pression selon l'une quelconque ou plusieurs des revendications 1 à 4, **caractérisé en ce qu'**une coulisse (8) s'étendant sous l'actionneur par rotation et/ou par pression (2) est formée sur l'élément de commande (4) et présente un biseau (9), et **en ce que** la rainure (10) est formée dans le biseau (9) de la coulisse (8).
